# FASCICULE DE BREVET EUROPEEN

(11) **EP 0 027 546 B1**
(45) Date de publication et mention de la délivrance du brevet: **06.02.1985**
(21) Numéro de dépôt: 80105499.0
(22) Date de dépôt: 15.09.1980
(51) Int. Cl.: B41J 13/00

(54) **Dispositif d'alimentation en feuilles individuelles**
Vorrichtung zum Zuführen von Einzelbelegen
Individual-sheet feeding device

(30) Priorité: 17.10.1979 US 85826
(43) Date de publication de la demande: 29.04.1981
(73) Titulaire: International Business Machines Corporation, Armonk, N.Y. 10504 (US)
(72) Inventeur: Quinn Jr., Paul Aloysius, Lexington, KY 40503 (US)
(74) Mandataire: Bonin, Jean-Jacques

## Description

La présente invention concerne du dispositif d'alimentation en feuilles de papier pour machine à écrire, et, plus particulièrement, un tel dispositif qui comporte des moyens permettant de retirer la feuille de papier inférieure d'une pile et de l'amener sur la platine de la machine à écrire.

Il existe dans l'art antérieur un certain nombre de dispositifs de décalage de feuilles (cf., par exemple, le brevet des E.U.A. No. 3 008 709). Ces dispositifs nécessitent généralement l'emploi de moyens permettant d'appliquer un force perpendiculairement à la pile de feuilles de papier afin de retirer de celle-ci la feuille supérieure ou la feuille inférieure. Un dispositif de ce type qui permet de retirer la feuille supérieure de la pile de feuilles de papier est décrit dans le brevet US-A-4 165 870. Dans la publication "IBM Technical Disclosure Bulletin", Vol. 21, No. 9, février 1979, pages 3538-3539 et 3540-3542, est décrit un dispositif du même type permettant de retirer la feuillie inférieure.

Il est particulièrement souhaitable que le dispositif d'alimentation en feuilles de papier puisse séparer les différentes feuilles et amener une feuille à la fois sur la platine de la machine à écrire, sans que cette séparation nécessite l'emploi de galets d'entraînement ou d'alimentation supplémentaires, ce qui aurait pour effet de rendre le dispositif plus compliqué. Par ailleurs, il est également souhaitable que, dès lors qu'une feuille de papier est positionnée sur la platine en vue de l'opération d'impression, l'on dispose de moyens permettant d'interrompre automatiquement l'opération de décalage des feuilles jusqu'à ce que, l'opération d'impression en cours étant terminée, il soit nécessaire d'amener une autre feuille sur la platine.

Le principal objet de la présente invention est donc de fournir un dispositif d'alimentation en feuilles de papier qui puisse être aisément monté sur une machine à écrire et permette d'amener une feuille à la fois sur la platine de la machine à partir d'une pile de feuilles.

Un autre objet de la présente invention est de fournir un tel dispositif d'alimentation en feuilles de papier qui soit peu onéreux et aisément réalisable, mais qui puisse fonctionner de façon fiable et n'exige qu'un minimum d'interventions de la part de l'opérateur.

Un autre objet de la présente invention est de fournir un dispositif d'alimentation en feuilles de papier pour machine à écrire qui puisse également recevoir la feuille qui vient d'être imprimée.

Un tel dispositif d'alimentation en feuilles individuelles selon la présente invention est défini à la revendication 1.

Un mode de réalisation est ici décrit en référence au dessin annexé dans lequel:
la figure 1 représente schématiquement une machine à écrire comportant un dispositif d'alimentation en feuilles de papier réalisé conformément à la présente invention;
- la figure 2 est une vue latérale partielle du dispositif d'alimentation de la figure 1;
- la figure 3 est une vue de dessus du dispositif d'alimentation des figures 1 et 2;
-la figure 4 est une vue latérale du dispositif prise suivant les lignes 4-4 de la figure 3;
-les figures 5A à 5D représentent schématiquement la façon dont une feuille de papier est amenée sur la platine et s'éloigne ensuite de celle-ci;
la figure 6 représente schématiquement un circuit de commande électrique destiné à un dispositif d'alimentation en feuilles de papier réalisé conformément à la présente invention;
- les figures 7 et 8 représentent schématiquement des circuits de détection susceptibles d'être utilisés avec le dispositif de la présente invention; et
- la figure 9 représente schématiquement un circuit susceptible d'être utilisé pour commander le fonctionnement du dispositif d'alimentation en feuilles de la présente invention.

On a représenté sur la figure 1 une machine à écrire 10 à laquelle est connecté un dispositif d'alimentation en feuilles de papier conforme à la présente invention. La machine à écrire 10 comprend un clavier ou autre élément analogue 11, une platine 12 et un élément d'impression 13 qui se déplace le long de la platine 12 grâce à un chariot (non représenté) de manière à imprimer, par l'intermédiaire, par exemple, d'un ruban, des caractères ou des symboles sur une feuille de papier qui entoure de façon classique la platine 12. Dans le présent exemple, la machine à écrire 10 comporte un moteur pas-à-pas ou autre élément analogue 14 qui est couplé à la platine 12 de manière à faire avancer celle-ci (et par conséquent une ou plusieurs feuilles de papier) pas-à-pas, soit lorsque l'opérateur enfonce une touche telle que la touche 15, soit automatiquement grâce à une pré-programmation, soit encore par l'intermédiaire de la touche de retour du chariot qui se trouve sur la machine.

Selon la présente invention, le dispositif d'alimentation 20 reçoit une pile de feuilles de papier, permet de retirer de celle-ci la feuille inférieure et de l'amener sur la platine 12, et peut éventuellement recevoir, depuis la platine, la feuille qui vient d'être imprimée. Ce résultat est obtenu en provoquant d'abord un étalement des différentes feuilles de papier constituant la pile de telle sorte que la feuille inférieure soit d'abord entraînée dans un premier sens qui l'éloigne de la platine de la machine à écrire et soit ensuite entraînée en sens inverse, par suite d'une inversion du sens de rotation de la roue que comporte le dispositif de décalage des feuilles, de telle sorte que ladite feuille parvienne à la zone de pincement de galets d'entraînement, lesquels peuvent être couplés à la platine. La feuille de papier est ensuite amenée sur la platine et, lorsque cette dernière tourne, est extraite du dispositif d'alimentation. A cette fin, et comme le montrent les figures 1 à 4, le dispositif d'alimentation comprend un plateau de forme rectangulaire 21 pourvu de parois 22 et 23 qui sont perpendiculaires à la surface du plateau et se trouvent, l'une par rapport à l'autre, à une distance suffisante pour que l'on puisse disposer entre elles une pile de feuilles de papier 30 sur laquelle des caractères et autres symboles pourront être imprimés à l'aide de la machine à écrire 10. La surface du plateau, sur laquelle est disposée et maintenue par gravité la pile de feuilles de papier, comprend deux éléments formant support, 24 et 25, qui sont séparés l'un de l'autre, si bien qu'il existe entre eux une ouverture 28 susceptible de recevoir au moins une roue 29 de décalage des feuilles qui fait saillie verticalement dans l'ouverture 28 au-dessus du plan des éléments 24 et 25, ce dernier se trouvant le plus près de la platine, de telle sorte qu'une pile 30 de feuilles de papier disposée sur les éléments 24 et 25 repose, dans la partie centrale du plateau, sur la roue 29 et présente de ce fait une forme légèrement arquée (voir figure 4). La roue 29 entre donc en contact avec la feuille inférieure 30a de la pilé 30. L'élément 24, qui est le plus éloigné de la platine 12, comporte un rebord ou une avancée, cependant que l'élément 25 comporte de préférence deux doigts 26, 27, formant saillie et séparés l'un de l'autre, sur lesquels vient reposer le bord avant de la feuille inférieure de la pile.

La rotation de la roue 29 est assurée par des moyens d'entraînement 31 constitués, par exemple, par un moteur fonctionnant en courant continu couplé par l'intermédiaire d'une courroie 32 à une poulie 33 montée sur un arbre 34 sur lequel la roue 29 est elle-même montée. Ainsi qu'on le verra plus loin, lors de l'enfoncement du bouton 16 que comporte le clavier 11 1 (figure 1 le moteur 31 entraîne la roue 29 de telle sorte que la feuille inférieure 30a de la pile 30 soit entraînée dans un premier sens, ce qui a pour effet de l'éloigner de la platine 12 de la machine à écrire. L'opération de décalage des feuilles se poursuit jusqu'à ce que le bord avant 30b (figure 5B) de cette feuille 30a quitte son support constitué par les doigts 26 et 27 (figure 3). Cette position de la feuille est détectée par un détecteur supérieur 35, lequel provoque une inversion du sens de rotation du moteur 31 et, par conséquent, une inversion du sens de rotation de la roue 29.

Après détection par le détecteur 35 de la feuille inférieure 30a et inversion du sens de rotation du moteur 30 et de la roue 29, la feuille 30a est introduite entre un galet entraîné 40 et un galet fou 40a qui est monté au-dessous de chacun des doigts 26 et 27. A cet égard, on notera que l'élément 25 comporte, au-dessous de chacun des doigts 26 et 27, une languette 25a qui est inclinée vers le bas et fait fonction de surface de guidage, le galet fou 40a étant monté sur cette surface 25a (figure 4), qui a pour but de faciliter la séparation et le guidage des feuilles. Un second détecteur, ou détecteur inférieur 36 (voir figure 4), sert à mettre hors fonction le moteur 31.

Afin d'entraîner le galet 40 de telle sorte que la feuille de papier 30a soit amenée sur la platine 12 de la machine à écrire par l'intermédiaire d'une ouverture 50 en forme de fente, dans la réalisation préférée, ce galet 40, qui se trouve au-dessous des deux doigts 26 et 27, est connecté à un arbre 41 qui est disposé perpendiculairement à l'axe du plateau 21 et se termine par un pignon 42 (figure 2) qui est couplé par l'intermédiaire d'un pignon entraîné 43 à un second pignon entraîné 44, dont l'objet sera décrit plus loin. Dans la réalisation préférée, on peut utiliser une courroie 43a pour connecter le pignon entraîne 43 à la platine de la machine à écrire, ou tout autre moyen d'entraînement permettant soit de faire tourner la platine manuellement pour en retirer la feuille de papier, soit d'utiliser un moteur tel que le moteur 14 associé à la machine à écrire pour assurer la rotation de la platine et faire parvenir la feuille à une position de début d'impression. Cependant, un moyen quelconque peut être employé pour faire tourner le galet 40 en couplant celui-ci à la platine 12 ou à tout autre moyen d'entraînement, étant entendu qu'il est seulement nécessaire que la feuille de papier inférieure 30a soit amenée sur la platine en passant par la fente 50. On pourrait également coupler le pignon entraîné 42 au pignon 45 disposé sur l'arbre 12a que comporte la platine de telle sorte que cette dernière provoque la rotation du pignon entraîné 42 et par conséquent des pignons 43 et 44.

Afin de permettre le retrait de la feuille de papier enroulée sur la platine, et conformément à une caractéristique de la présente invention, le second pignon entraîné 44 est couplé, au moyen, par exemple, d'un arbre 45a (voir figure 2) qui est également disposé perpendiculairement à l'axe du plateau 21 et qui est connecté à une paire de galets entraînés 46 disposés à une certaine distance l'un de l'autre et qui permettent d'appliquer la feuille de papier qui vient d'être imprimée contre les galets fous 47 pour la retirer de la platine et la placer au-dessus de la pile 30.

Le fonctionnement du dispositif d'alimentation peut être commandé à l'aide de simples dispositifs de temporisation permettant d'éloigner de la platine la feuille de papier inférieure de la pile, du fait de l'action de la roue 29, puis d'inverser le sens de rotation du moteur de telle sorte que cette feuille puisse passer au-dessous des doigts 26 et 27. Par ailleurs, on peut employer un simple détecteur électromécanique tel qu'un micro-interrupteur et un circuit de verrouillage pour commander le sens de rotation du moteur d'entraînement et les intervalles de temps pendant lesquels il est en fonction et hors fonction. Néanmoins, l'agencement à deux détecteurs qui est décrit ci-après de façon plus dét aillée est préférable car il est peu coûteux et peut être aisément réalisé.

Le circuit de commande du moteur 31 qui entraîne la roue 29 est représenté sur la figure 6. Comme le montre cette figure, ce circuit présente une configuration classique en H 60 et comprend une paire de transistors PNP 61 et 62 connectés à une source de tension V1 par l'intermédiaire de résistances R1 et R2. La moitié inférieure de ce H est constituée par deux transistors NPN 63 et 64 dont les émetteurs sont à la masse en 65 et dont les collecteurs sont connectés aux collecteurs des transistors PNP 61 et 62. Le moteur 31 est monté, comme le montre la figure 6, entre les conducteurs 66a et 66b qui relient les différents collecteurs et connectent respectivement le transistor 61 au transistor 63 et le transistor 62 au transistor 64. Sur la figure, les entrées des transistors 61 et 64 portent la mention "haut" et celles des transistors 62 et 63, la mention "bas", ces termes se rapportant au sens de rotation du moteur qui provoque le déplacement de la feuille inférieure 30a de la pile 30 vers le "haut", c'est-à-dire vers le détecteur 35, ou vers le "bas", c'est-à-dire vers la platine. La base des transistors 61 et 62 reçoit une entrée par l'intermédiaire des résistances de polarisation R3 et R5 et des résistances R4 et R6 respectivement connectées à la sortie des inverseurs 67 et 68. D'autre part, la base du transistor 63 reçoit une entrée par l'intermédiaire des inverseurs 69 et 70, et la base du transistor 64, par l'intermédiaire des inverseurs 71 et 72. Les résistances de polarisation R7, R8, R9 et R10 jouent leur rôle normal. Si l'on suppose, à titre d'exemple, qu'un signal "haut" (indiquant par rapport à la figure 9 le fait que la feuille de papier inférieure 30a est entraînée vers le haut du dispositif d'alimentation par la roue 29, ce qui revient à dire, relativement à la figure 4, que la roue 29 tourne dans le sense anti-horaire) est un signal présentant une transition positive, l'inverseur 67 inverse ce signal et rend le transistor 61 passant, si bien qu'un courant circule dans ce transistor depuis la source V1. D'autre part, ce signal "haut" est également appliqué au transistor 64 par l'intermédiaire des inverseurs 71 et 72, le transistor 64 étant rendu passant. De la sorte, le courant parvient au transistor 64, puis à la masse 65, après avoir traversé le transistor 61 et le moteur 31. Dans le même temps, le signal appliqué au transistor 62 et 63 est au niveau bas, ces transistors sont bloqués et ne sont traversés par aucun courant. De la façon qui vient d'être décrite, le moteur fonctionnant en courant continu 31 fait tourner la roue 29 qui entraîne la feuille de papier inférieure 30a vers le haut jusqu'à ce qu'elle ait été détectée par le détecteur 35, après quoi une inversion du sens de rotation du moteur, et par conséquent de la roue 29, se produit. Cela étant, un signal positif est appliqué aux entrées "bas" des transistors 62 et 63, et le signal "haut" cesse d'être appliqué aux transistors 61 et 64. Le signal de niveau haut appliqué à l'entrée de l'inverseur 68 qui est associé au transistor PNP 62 rend ce dernier passant, si bien que le courant traverse ce dernier ainsi que le moteur 13 et le transistor 63, lequel est rendu passant parce que le signal positif appliqué aux inverseurs 69 et 70 provoque une augmentation de la tension appliquée à la base du transistor NPN 63, le courant pouvant alors parvenir à la masse 65 en suivant ce chemin et, par conséquent, en traversant le moteur 31, dont le sens de rotation est alors inversé.

Le circuit de commande qui permet de mettre en fonction le moteur 31 et de commander le fonctionnement du circuit en H 60 pour obtenir la mise en fonction et hors fonction du moteur à l'aide, respectivement, des détecteurs 35 et 36 est représenté sur les figures 7, 8 et 9. Comme le montre la figure 9, à laquelle on se reportera tout d'abord, l'enfoncement de la touche 16 que comporte le clavier de la machine à écrire fait circuler le courant de la résistance de polarisation R11 à la masse par l'intermédiaire du condensateur non chargé C1, ce qui provoque la formation d'une pointe négative à l'entrée d'une bascule 80 et l'apparition d'un signal positif à la sortie "haut", laquelle sortie est appliquée aux transistors 61 et 64 de la façon précédemment décrite (figure 6). Le signal de restauration de l'alimentation ("POR") appliqué à la bascule 80 apparaît lors de la mise en fonction de la machine, si bien que la sortie "haut" est initialement au niveau bas, ce qui revient à dire que c'est le signal "POR" qui définit l'état initial de la bascule 80.

Le détecteur supérieur 35 qui est schématiquement représenté sur la figure 7 comprend une source standard de tension V2 depuis laquelle la tension est appliquée par l'intermédiaire de résistances R11 et R12 à une diode à émission de lumière D1 et à un phototransistor 75. Ce dernier est disposé du même côté de la feuille de papier 30a que la diode D1 et fonctionne par conséquent dans le mode dit de réflexion. La sortie du phototransistor 75 est appliquée à un transistor NPN d'amplification 76, qui est rendu passant, une impulsion étant alors appliquée à deux bascules de Schmitt à sorties inversées 77 et 78, si bien qu'une impulsion de sortie référencée "détecteur 35" et dont la forme est analogue à celle représentée sur la figure 7 est obtenue à la sortie de la bascule 78. Lorsque le phototransistor 75 détecte la présence d'une feuille de papier telle que la feuille inférieure 30a, il fournit une sortie analogue à celle représentée sur la figure 7, qui est appliquée à la bascule 80 et la fait changer d'état, rendant ainsi les transistors 61 et 64 passants et mettant hors fonction le moteur 31.

Dans le même temps, la sortie du détecteur 35 est appliquée à une seconde bascule 81, dont la sortie passe alors au niveau haut, la forme de cette sortie étant pratiquement analogue à celle représentée sur la figure 9. Cette sortie a pour effet de rendre passants les transistors 62 et 63 de la façon précédemment décrite et d'inverser le sens de rotation du moteur 31. On notera que le condensateur C2 a pour effet de retarder légèrement le changement d'état de la bascule 81, afin que l'on puisse avoir la certitude que les transistors 61 et 64 seront bloqués avant que les transistors 62 et 63 ne soient rendus passants pour provoquer une inversion du sens de rotation du moteur.

Le détecteur inférieur 36 est identique au détecteur supérieur 35 et comprend des résistances R13 et R14 connectées à une source de tension V2, une diode à émission de lumière D2 et un phototransistor 83 qui fonctionne dans le mode de réflexion, si bien que le transistor NPN d'amplification 84 est rendu passant lorsque la présence d'une feuille de papier est détectée par le phototransistor. De même que dans le cas précédent, la sortie du transistor 84 est appliquée à deux bascules de Schmitt à sorties inversées 85 et 86, et le signal alors obtenu, référencé "détecteur 36" et présentant une forme analogue à celle représentée sur la figure 8, est appliqué à l'autre dispositif de la bascule 81 (figure 9), faisant passer cette dernière au niveau bas et bloquant les transistors 62 et 63.

Le tableau ci-dessous a pour but de faciliter la réalisation des circuits représentés sur les figures 6 à 9 en précisant les valeurs ou les types des différents composants:

Bien que la mise en place de la pile de feuilles de papier sur les éléments 25 et 24 du plateau par l'utilisateur ne présente aucune difficulté, on a prévu, afin d'éviter que l'utilisateur de la machine n'omette par inadvertance de placer la pile de feuilles sur l'élément 25 ou sur les doigts 26 et 27, l'emploi d'un élément provisoire 90 comportant dans la région des doigts 26 et 27 des évidements 91 et 92 et pouvant être connecté au moyen d'un charnière aux parois verticales 22 et 23 du plateau de manière à soutenir le bord inférieur de la pile lorsqu'elle est initialement disposée dans le plateau sur l'élément 24.

Comme le montrent les figures 2 et 3, l'élément 90 nécessite l'emploi d'un couvercle 95 qui doit être soulevé par l'utilisateur en le faisant pivoter autour du pivot 96 lorsqu'il dépose la pile de feuilles dans le plateau sur les éléments 24 et 90. Lorsqu'on fait pivoter le couvercle 95, la liaison 97 couplée à ce dernier fait tourner dans le sens horaire (relativement à la figure 2) une paire de cames 98 et 99 qui portent contre la surface inférieure de l'élément 90, faisant tourner celui-ci vers le haut au-dessus des doigts 26 et 27. De la sorte, lorsque l'utilisateur de la machine place les feuilles de papier sur le plateau, le couvercle se trouve d'abord soulevé, provoquant ainsi une rotation vers le haut de l'élément 90 qui permet de déposer les feuilles de papier sur celui-ci sans qu'aucune des feuilles ne puisse se séparer de la pile et tomber au-dessous des doigts 26 et 27. Lorsqu'on fait pivoter le couvercle dans le sens horaire et qu'on le dépose au-dessus de la pile de feuilles de papier, les cames 98 et 99 s'enfoncent, permettant ainsi à l'élément 90 de passer au-dessous du plan des doigts 26 et 27, lesquels soutiennent alors la pile de feuilles. Le couvercle 95 permet également de séparer les feuilles vierges des feuilles déjà imprimées afin que l'utilisateur puisse facilement les saisir, et, du fait de son poids, augmente la pression exercée par la pile de feuilles de papier sur la roue 29 du dispositif de décalage, et sur les éléments de support 24, 25, 26 et 27.

Afin de pouvoir utiliser des feuilles de papier de différentes longueurs, il est préférable que le détecteur 35, comme le montre la figure 1, soit monté sur une glissière 100 que comporte l'élément 24 du plateau, cette glissière pouvant glisser dans une rainure 101 comportant diverses positions d'arrêt telles que les positions 102 et 103 afin de permettre à l'utilisateur de choisir la position du détecteur supérieur 35 en fonction de la longueur des feuilles de papier utilisées. Il serait évidemment possible d'apporter des modifications appropriées au plateau afin que celui-ci puisse, si nécessaire, se déplacer latéralement de manière à permettre l'emploi de feuilles de papier de largeurs variables.

Comme le montre la figure 1, le dispositif d'alimentation est de préférence disposé de manière à faire un angle avec la base de la machine à écrire 10 afin que les feuilles de papier puissent plus aisément être amenées sur la platine 12. La fente 50 doit donc être disposée de manière à faire un angle donné dans le cas de l'emploi d'une machine à écrire donnée et peut être aisément connectée à la partie arrière du châssis de la machine en utilisant, par exemple, le support 104 de façon classique, par exemple au moyen de vis auto-taraudeuses, d'écrous à oreilles, de boulons, etc., ou peut éventuellement être solidaire de la machine à écrire.

Par ailleurs, comme le montre la figure 3, on peut éventuellement utiliser une grille métallique 110 présentant une forme convexe et comportant une ouverture 28a destinée à permettre le passage de la roue 29. Cette grille est de préférence soutenue dans le plateau de manière à provoquer une courbure de la pile de feuilles 30 dans le sens désiré, et permet, lorsqu'elle est reliée à la masse, l'écoulement des charges électrostatiques existant sur la feuille inférieure 30a de la pile 30.

Le dispositif d'alimentation de la présente invention est à la fois simple et peu onéreux et peut aisément être utilisé avec une machine à écrire automatique.

## Revendications

1. Dispositif d'alimentation en feuilles individuelles pour imprimante munie d'une platine cylindrique (12) de maintien et d'avance de feuille, ladite platine comprenant des premier et second moyens de pression pour appliquer la feuille sur la platine entre une zone d'entrée et une zone de sortie, du genre comprenant:
- un plateau rectangulaire (21) pour supporter ladite pile de feuilles, dont un des bords est disposé au voisinage de ladite platine (12) et parallèlement à celle-ci;
-des moyens de séparation de feuilles pour séparer la feuille inférieure du reset de la pile, comprenant au moins une roue de décalage de feuilles (29) disposée dans une partie évidée dudit plateau (21) et susceptible de coopérer avec la feuille inférieure (30a) de la pile;
-des moyens d'entraînement en rotation (32) de ladite roue (29);
- des moyens de guidage pour amener ladite feuille inférieure sur ladite platine;
-des moyens de support des feuilles après impression; et
- des moyens d'extraction pour extraire ladite feuille de ladite platine après impression, et l'amener sur lesdits moyens de support de feuilles imprimées, caractérisé en ce que:
- ledit plateau (21) comporte un support arrière (24) et un support avant (26, 27) séparés par un espace constituant ladite partie évidée, pour supporter respectivement les parties arrière et avant de la pile, ladite partie avant étant celle située la plus près de ladite platine;
- lesdits moyens de séparation comportent:
- des moyens de commande (31) répondant à un premier signal de commande pour entraîner lesdits moyens d'entraînement (32) dans un premier sens tendant à déplacer la feuille inférieure (30a) dans le sens arrière, et
- des premiers moyens de détection (35) pour détecter le moment où le bord avant de ladite feuille inférieure (30a) n'est plus supporté par ledit support avant (26, 27) du plateau (21), auquel moment ledit bord avant se sépare du reste de la pile par simple gravité, pour produire en réponse un second signal de commande, et appliquer ce signal auxdits moyens de commande (31) afin d'entraîner lesdits moyens d'entraînement (32) dans un second sens opposé au premier, ce qui a pour effet d'entraîner ladite feuille inférieure (30a) dans le sens avant;
- lesdits moyens de guidage sont disposés au-dessous dudit support avant (26, 27) pour coopérer avec le bord avant de ladite feuille inférieure (30a) lorsque celui-ci s'est séparé du reste de la pile et se déplace dans ledit second sens et pour orienter ladite feuille vers lesdits premiers moyens de pression de ladite platine;
- lesdits moyens d'extraction (46,47) sont disposés au-dessus desdits moyens de guidage et dudit plateau (21); et
-lesdits moyens de support des feuilles imprimées sont constitués par un couvercle (95) qui, en position de fonctionnement du dispositif, recouvre la pile de feuilles stockées sur ledit plateau et, en même temps, permet d'appuyer la feuille inférieure de la pile sur ladite roue de décalage avec une pression constante.

2. Dispositif d'alimentation selon la revendication 1, caractérisé en ce que ledit support avant comprend deux doigts (26, 27) disposés symétriquement par rapport à l'axe longitudinal dudit plateau (21).

3. Dispositif d'alimentation selon la revendication 2, caractérisé en ce que lesdits moyens de guidage (25a) comprennent deux languettes inclinées vers le bas disposées au-dessous desdits doigts (26, 27).

4. Dispositif d'alimentation selon la revendication 1, 2 ou 3, caractérisé en ce qu'il comporte des premiers moyens d'entraînement de feuilles (40, 40a) disposés à la sortie desdits moyens de guidage (25a) pour saisir la feuille extraite dudit plateau (21 ) et la diriger vers ladite platine (12).

5. Dispositif d'alimentation selon la revendication 4, caractérisé en ce qu'il comporte des seconds moyens de détection (36) pour détecter le passage d'une feuille dans lesdits premiers moyens d'entraînement (40, 40a) de feuille, produire en réponse un signal de commande, et appliquer ce signal auxdits moyens de commande (31) afin de stopper les moyens d'entraînement en rotation (32) de ladite roue (29).

6. Dispositif d'alimentation selon la revendication 4 ou 5, caractérisé en ce qu'il comporte des moyens (42, 43) pour coupler lesdits premiers moyens d'entraînement de feuille (40, 40a) avec les moyens d'avance (43) de ladite platine (12) afin de faire avancer lesdits premiers moyens d'entraînement de feuille (40, 40a) en même temps et de la même façon que ladite platine.

7. Dispositif d'alimentation selon la revendication 6, caractérisé en ce que lesdits moyens d'extraction comportent des moyens d'entraînement de feuille (46, 47) disposés au voisinage de ladite platine (12) et au-dessus desdits premiers moyens d'entraînement de feuilles (40, 40a) destinés à saisir le bord avant de la feuille sortant de ladite platine (12) et ramener cette dernière sur ledit couvercle (95), lesdits seconds moyens d'entraînement de feuille (46, 47) étant également couplés aux moyens d'avance (43a) de ladite platine (12).

## Patentansprüche

1. Zufuhrvorrichtung für Einzelblätter einer Druckmaschine, die mit einer zylindrischen Walze (12) zum Halten und zum Vorschieben des Blattes ausgerüstet ist, wobei die Walze ein erstes und ein zweites Druckmittel umfasst, mit deren Hilfe das Blatt auf der Walze zwischen einer Eintritts- und einer Austrittszone einer Art angeordnet wird, die folgendes umfasst:
- eine rechteckige Platte (21) zum Tragen des genannten Blattstapels, dessen eine Kante in der Nähe der genannten Walze (12) und parallel dazu angeordnet ist;
- ein Blätter-Trennmittel, um das unterste Blatt vom restlichen Stapel zu trennen, das mindestens ein in einer Aussparung der genannten Platte (21) angeordnetes Rad (29) zum Verschieben der Blätter umfasst und das fähig ist, mit dem untersten Blatt (30a) des Stapels zusammenzuwirken;
- ein Antriebsmittel (32) für das Drehen des genannten Rades (29);
- Leitmittel, um das genannte unterste Blatt auf die genannte Platte zu bringen;
-Trägermittel der Blätter nach dem Druckvorgang; und
-Abziehmittel, um das genannte Blatt nach dem Drucken von der genannten Platte zu ziehen und es auf die genannten Trägermittel der bedruckten Blätter zu fördern; dadurch gekennzeichnet, dass:
- die genannte Platte (21 ) eine hintere Halterung (24) und eine vordere Halterung (26, 27) umfasst, die durch einen die genannte Aussparung bildenden Zwischenraum getrennt sind, um jeweils das vordere und das hintere Ende des Stapels zu unterstützen, wobei das genannte vordere Ende näher an der genannten Walze liegt;
- die genannten Trennmittel folgendes umfassen:
- Steuermittel (31), die auf ein erstes Steuersignal ansprechen, um die genannten Antriebsmittel (32) in einer ersten Richtung anzutreiben, die dadurch gekennzeichnet ist, dass sie das unterste Blatt (30a) nach hinten bewegt, und
- erste Detektiermittel (35), um den Moment festzustellen, in dem das genannte unterste Blatt (30a) nicht mehr von der genannten vorderen Halterung (26, 27) an der Platte (21) getragen wird, zu dem Zeitpunkt, in dem die genannte Kante sich allein durch die Schwerkraft vom Rest des Stapels trennt, um als Antwort ein zweites Steuersignal zu erzeugen und dieses Signal den genannten Steuermitteln (31) zu übermitteln, damit die genannten Antriebsmittel (32) in einer zweiten, der ersten Drehrichtung entgegengesetzten Drehrichtung angetrieben werden, wodurch das genannte unterste Blatt (30a) nach vorn bewegt wird;
- die genannten Leitmittel unter der genannten vorderen Halterung (26, 27) angeordnet sind, um mit dem vorderen Rand des genannten untersten Blattes (30a) zusammenzuwirken, wenn dieses sich vom Rest des Blattstapels gelöst hat und um dieses Blatt den ersten Druckmitteln der genannten Walze zuzuführen;
-die genannten Abziehmittel (46, 47) oberhalb der genannten Leitmittel und der genannten Platte (21) angeordnet ist; und
- dass die genannten Trägermittel der bedruckten Blätter aus einem Deckel (95) bestehen, der in Arbeitsstellung der Vorrichtung den auf der genannten Platte abgelagerten Blattstapel bedeckt und es gleichzeitig ermöglicht, das unterste Blatt des Stapels unter konstantem Druck gegen das genannte Verschieberad zu drücken.

2. Zufuhrvorrichtung nach Anspruch 1, dadurch gekennzeichnet, dass die genannte vordere Halterung zwei symmetrisch zur Längsachse der genannten Platte (21) angeordnete Finger (26, 27) umfasst.

3. Zufuhrvorrichtung nach Anspruch 2, dadurch gekennzeichnet, dass die genannten Leitmittel (25a) zwei nach unten geneigte und unterhalb der genannten Finger (26, 27) angeordnete Zungen umfassen.

4. Zufuhrvorrichtung nach einem der Ansprüche 1, 2 oder 3, dadurch gekennzeichnet, dass sie erste, am Ausgang der genannten Leitmittel (25a) angeordnete Mitnahmemittel (40, 40a) für die Blätter umfasst, mit deren Hilfe das aus der Platte (21) gezogene Blatt erfasst und der genannten Walze (12) zugeführt wird.

5. Zufuhrvorrichtung nach Anspruch 4, dadurch gekennzeichnet, dass sie zweite Detektiermittel (36) umfasst, um den Durchgang eines Blattes in den genannten ersten Mitnahmemitteln (40, 40a) zu erkennen, als Antwort ein Steuersignal zu erzeugen und dieses Signal den genannten Steuermitteln (31) zu übermitteln, um die Dreh-Antriebsmittel (32) des genannten Rades (29) anzuhalten.

6. Zufuhrvorrichtung nach Anspruch 4 oder 5, dadurch gekennzeichnet, dass sie Mittel (42, 43) zum Zusammenkoppeln der ersten Mitnahmemittel (40, 40a) mit den Vorschubmitteln (43) der genannten Walze (12) umfasst, um die genannten ersten Mitnahmemittel (40, 40a) des Blattes gleichzeitig und auf dieselbe Weise wie die genannten Walze vorzuschieben.

7. Zufuhrvorrichtung nach Anspruch 6, dadurch gekennzeichnet, dass die genannten Abziehmittel Blatt-Mitnahmemittel (46, 47) umfasst, die in der Nähe der genannten Walze (12) und über den ersten Mitnahmemitteln (40, 40a) der Blätter angeordnet sind, deren Zweck es ist, die Vorderkante des aus der genannten Walze (12) heraustretenden Blattes zu erfassen und die Walze auf den genannten Deckel (95) zu bringen, wobei die genannten zweiten Mitnahmemittel (46, 47) des Blattes ebenfalls mit den Vorschubmitteln (43a) der genannten Walze (12) zusammengekoppelt sind.

## Claims

1. A paper sheet feed apparatus for a printer having a cylindrical platen (12) for holding and advancing a sheet of paper, said platen comprising first and second pressure means for applying a sheet of paper against the platen between an input portion and an output portion, of the type including:
-a rectangular tray (21) for supporting thereon a paper sheet stack, one edge of which is provided in close and parallel relationship with said platen (12),
- sheet separation means for separating the lower most sheet from the remaining portion of the stack, comprising at least a sheet shingler wheel (29) located in a recessed portion of said tray (21) and able to cooperate with lower most sheet (30a) of the stack,
- rotation drive means (32) to effect rotation of said wheel (29),
- guiding means for driving said lower most sheet onto said platen,
-support means for supporting printed sheets and,
- removal means for removing said printed sheet from said platen and for driving it onto said printed sheet support means, characterized in that:
- said tray (21) includes a rear support (24) and a forward support (26, 27) separated by said recessed portion, for respectively supporting thereon the rear and forward ends of a stack of paper, said forward end being the one the closest to said platen,
- said separation means include:
- control means (31) responsive to a first command for driving said drive means (32) in a first direction tending to move the lower most sheet (30a) backwards, and
-first sensing means (35) for sensing when the edge of said lower most sheet (30a) is no longer supported by said forward support (26, 27) of tray (21) at which time said forward edge is separated from the remaining portion of the paper stack by gravity, for generating in response to said sensing a second control signal and applying said signal to said control means (31) for driving said driving means (32) into the opposite direction, which drives said lower most sheet (30a) forward,
-said guiding means are located under said forward support (26, 27) for cooperating with the forward edge of said lower most sheet (30a) when said forward edge has been separated from the remaining portion of the paper stack and moves in said opposite direction and for orientating said sheet toward said first pressure means of said platen,
-said removal means (46, 47) are located above said guiding means and said tray (21 ), and
-said printed sheet support means are comprised of a cover (95) which, in operating position, covers the paper stack provided on said tray and, in the same time, allows the lower most sheet of the paper stack to be applied onto said shingler wheel with a uniform pressure.

2. A paper sheet feed apparatus in accordance with claim 1 characterized in that said forward support comprises a pair of fingers (26, 27) symmetrically arranged with respect to the longitudinal axis of said tray (21).

3. A paper sheet feed apparatus in accordance with claim 2 characterized in that said guiding means (25a) comprise two depending tabs provided under said fingers (26, 27).

4. A paper sheet feed apparatus in accordance with claim 1, 2 or 3 characterized in that it includes first sheet drive means (40, 40a) arranged at the output of said guiding means (25a) for grasping the sheet removed from said tray (21) and directing it towards said platen (12).

5. A paper sheet feed apparatus in accordance with claim 4 characterized in that it includes second sensor means (36) for sensing the presence of a sheet in said first sheet driving means (40, 40a), for generating, in response to said sensing, a control signal and for applying said control signal to said control means (31) to stop means (32) driving said wheel (29) into rotation.

6. A paper sheet feed apparatus in accordance with claim 4 or 5 characterized in that it includes means (42, 43) for coupling said first sheet driving means (40, 40a) to means (43) advancing said platen (12) in order to move said first sheet driving means (40, 40a) forwards in the same time and way as said platen.

7. A paper sheet feed apparatus in accordance with claim 6 characterized in that said removal means include sheet drive means (46, 47) arranged close to said platen (12) and above said first sheet drive means (40, 40a) provided for grasping the forward edge of the sheet leaving said platen (12) and for bringing it back onto said cover (95), said second sheet drive means (46, 47) being also coupled to means (43a) for advancing said platen (12).
